# EUROPÄISCHE PATENTSCHRIFT

(11) **EP 0 652 084 B1**
(45) Veröffentlichungstag und Bekanntmachung des Hinweises auf die Patenterteilung: **14.04.1999**
(21) Anmeldenummer: 94203194.9
(22) Anmeldetag: 03.11.1994
(51) Int. Cl.: B26B 19/06

(54) **Gerät zum Schneiden von Haaren mit einer Zahnschneideinrichtung und Verfahren zum Herstellen eines Messers für eine Zahnschneideinrichtung eines solchen Gerätes**
Apparatus for cutting hair with a toothed cutter and process for manufacturing a cutter for such an apparatus
Appareil pour couper les cheveux avec un dispositif de coupe denté et procédé de fabrication d'un couteau pour un tel appareil

(30) Priorität: 10.11.1993 AT 2283/93
(43) Veröffentlichungstag der Anmeldung: 10.05.1995
(73) Patentinhaber: Koninklijke Philips Electronics N.V., 5621 BA Eindhoven (NL)
(72) Erfinder: Leitner, Stephan, NL-5656 AA Eindhoven (NL); Ribitsch, Josef, NL-5656 AA Eindhoven (NL)
(74) Vertreter: Bos, Kornelis Sjoerd

(56) Entgegenhaltungen:
- DE-A- 2 809 345
- DE-A- 3 218 208
- GB-A- 594 785
- GB-A- 1 214 475

## Beschreibung

Die Erfindung bezieht sich auf ein Gerät zum Schneiden von Haaren mit einer Zahnschneideinrichtung, die ein stillstehendes Messer mit mindestens einer Reihe von Schneidzähnen und ein hin- und hergehend antreibbares Messer mit mindestens einer Reihe von Schneidzähnen aufweist, wobei die Schneidzähne Laufflächen aufweisen und die beiden Messer zumindest mit, einem Teil der Laufflächen ihrer Schneidzähne aneinander anliegen und wobei die Schneidzähne von zumindest einem der beiden Messer an ihren freien Enden ausser im Bereich ihrer Laufflächen abgerundet ausgebildet sind.

Weiters bezieht sich die Erfindung auf ein Verfahren zum Herstellen eines Messers für ein Gerät gemäss der im vorstehenden ersten Absatz angeführten Gattung.

Ein Gerät gemäss der im vorstehenden ersten Absatz angeführten Gattung ist beispielsweise aus der DE 28 09 345 A1 bekannt. Bei diesem bekannten Gerät handelt es sich um eine Effilier-Haarschneidemaschine zum Effilieren, also zum Ausdünnen von Haaren beim Haareschneiden. Bei diesem bekannten Gerät sind die Schneidzähne des hin- und hergehend antreibbaren Messers an ihren freien Enden mit Abrundungen versehen und geglättet. Hinter den Abrundungen bis in den Zahnwurzelbereich hinein weisen aber die Schneidzähne des hin- und hergehend antreibbaren Messers im Bereich ihrer von den Laufflächen der Schneidzähne abgewandten Seite scharfe Kanten auf, wie sie sich bei dem zur Herstellung dieses Messers verwendeten Stanzverfahren ergeben. Durch diese scharfen Kanten kann es beim Entlangbewegen der Schneidzähne über die Haut zum Kratzen der Haut und zum Reizen der Haut kommen, was von einem Benützer des Gerätes unangenehm und störend empfunden wird und daher unerwünscht und nachteilig ist.

Die Erfindung hat sich zur Aufgabe gestellt, die vorstehend angeführten Schwierigkeiten zu vermeiden und ein Gerät zum Schneiden von Haaren gemäss der im ersten Absatz angeführten Gattung derart auszubilden, daß beim Entlangbewegen der Zahnschneideinrichtung des Gerätes über die Haut kein Kratzen der Haut und kein Reizen der Haut stattfindet. Diese Aufgabe wird erfindungsgemäss dadurch gelöst, dass die Schneidzähne des mindestens einen Messers, das an ihren freien Enden ausser im Bereich ihrer Laufflächen abgerundet ausgebildete Schneidzähne aufweist, zusätzlich auch noch über ihre gesamte Zahntiefe bis in den Zahnwurzelbereich hinein ausser im Bereich ihrer Laufflächen vollkommen abgerundet ausgebildet sind.

Hiedurch ist auf sehr einfache Weise erreicht, dass bei den Schneidzähnen des erfindungsgemässen Gerätes ausser im Bereich ihrer Laufflächen, wo sich die Schneidkanten der Schneidzähne befinden, überhaupt keine scharfen Kanten vorhanden sind, weil die abgerundet ausgebildeten Schneidzähne ausser im Bereich ihrer Laufflächen,von den freien Enden bis in den Zahnwurzelbereich hinein vollkommen abgerundet ausgebildet sind. Dadurch ist ein Kratzen der Haut und ein Reizen der Haut mit den vollkommen abgerundet ausgebildeten Schneidzähnen der Zahnschneideinrichtung nicht möglich, so dass stets ein sanftes Schneidverhalten mit einem erfindungsgemässen Gerät zum Schneiden von Haaren erreicht wird.

Bei einem erfindungsgemässen Gerät, bei dem aufgrund seiner konstruktiven Ausbildung nur eines der beiden Messer mit der Haut in Berührung kommen kann, reicht es aus, nur dieses Messer mit erfindungsgemäss vollkommen abgerundet ausgebildeten Schneidzähnen auszubilden. Sehr häufig ist es aber so, dass beide Messer einer Zahnschneideinrichtung mit der Haut in Berührung treten können. In diesem Zusammenhang hat es sich daher als vorteilhaft erwiesen, wenn die Schneidzähne beider Messer über ihre gesamte Zahntiefe bis in den Zahnwurzelbereich hinein ausser im Bereich ihrer Laufflächen vollkommen abgerundet ausgebildet sind. Hiedurch ist erreicht, dass von keinem der beiden Messer eine störende Wirkung auf die Haut ausgeübt werden kann.

Die Herstellung eines Messers mit erfindungsgemäss vollkommen abgerundet ausgebildeten Schneidzähnen kann beispielsweise in einem Metallgiessvorgang erfolgt sein. Auch kann ein solches Messer in der Weise hergestellt worden sein, dass zuerst ein Messerrohling in einem Stanzvorgang hergestellt wird, wonach die vollkommen abgerundeten Schneidzähne beispielsweise in einem Atzverfahren oder durch Laserbearbeitung hergestellt worden sind. Als besonders vorteilhaft hat sich erwiesen, wenn die beiden Messer durch Metallstanzteile gebildet sind und die Abrundungen der Schneidzähne in einem Prägevorgang hergestellt worden sind.

Derartige Messer sind besonders preisgünstig, weil sie mit einem einfachen Stanzverfahren und einem ebenso einfachen nachfolgenden Prägeverfahren herstellbar sind.

Ein Verfahren zum Herstellen eines Messers für ein erfindungsgemässes Gerät zum Schneiden von Haaren ist erfindungsgemäss dadurch gekennzeichnet, dass ein ungehärtetes Stahlband mit einer vorgegebenen Banddicke schrittweise zu einer Folgeschrittwerkzeugeinrichtung transportiert wird und dass bei einem ersten Folgeschritt ein Vorprägen des Stahlbandes zum Erzeugen von vorgeprägten ersten Schneidzahnrohlingen eines Messers erfolgt, wobei die vorgeprägten ersten Schneidzahnrohlinge über eine beim Vorprägen geprägte Stahlbandbrücke mit einer in Relation zur Banddicke geringeren Brückendicke verbunden bleiben, und dass danach bei einem zweiten Folgeschritt in einem Schneidvorgang die die vorgeprägten ersten Schneidzahnrohlinge verbindende Stahlbandbrücke weggeschnitten wird und hiebei zugleich aus den ersten Schneidzahnrohlingen zweite Schneidzahnrohlinge eines Messers herausgeschnitten werden und dass danach bei einem dritten Folgeschritt ein Fertigprägen der zweiten Schneidzahnrohlinge zum Erzeugen von fertiggeprägten dritten Schneidzahnrohlingen eines Messers erfolgt, wobei bei diesem Fertigprägen die dritten Schneidzahnrohlinge von ihren freien Enden über ihre gesamte Zahntiefe bis in den Zahnwurzelbereich hinein ausser in dem zur Bildung der Laufflächen der Schneidzähne vorgesehenen Bereich vollkommen abgerundet geprägt werden. Durch das Vorprägen der ersten Schneidzahnrohlinge ist erreicht, dass aus einem relativ dicken Stahlband mit einer Banddicke von beispielsweise 1,0 mm Messer mit Schneidzähnen mit einer Schneidzahnbreite von beispielsweise nur 0,4 mm hergestellt werden können. Durch das Vorprägen der ersten Schneidzahnrohlinge und das Fertigprägen der zweiten Schneidzahnrohlinge zum Erzeugen der dritten Schneidzahnrohlinge ist erreicht, dass die von den freien Zahnenden bis in den Zahnwurzelbereich hinein vollkommen abgerundete Form der Schneidzähne auf sehr einfache und preiswerte Weise in einem Prägevorgang hergestellt wird.

Bei einem solchen erfindungsgemässen Verfahren hat sich als günstig erwiesen, wenn beim Vorprägen bei dem ersten Folgeschritt eine Stahlbandbrücke mit einer Brückendicke, die höchstens 75% der Banddicke ist, geprägt wird. Dies ist im Hinblick auf ein gutes Herausschneiden der zweiten Schneidzahnrohlinge günstig.

Als besonders vorteilhaft hat sich erwiesen, wenn beim Vorprägen bei dem ersten Folgeschritt eine Stahlbandbrücke mit einer Brückendicke, die höchstens 30% der Banddicke ist, geprägt wird. Dies ist im Hinblick auf ein besonders gutes Herausschneiden der zweiten Schneidzahnrohlinge und auf das Herstellen von besonders feinen Schneidzähnen vorteilhaft.

Als vorteilhaft hat sich weiters erwiesen, wenn nach dem dritten Folgeschritt in der Folgeschrittwerkzeugeinrichtung der hiebei erhaltene Messerrohling samt seinen dritten Schneidzahnrohlingen bei einem weiteren Arbeitsschritt gehärtet wird.

Auf diese Weise sind besonders harte Messer mit sehr harten und verschleissfesten Schneidkanten erzielbar. Durch das Härten wird die Elastizitätsgrenze des Messermaterials erhöht, wodurch unerwünschten plastischen Verformungen des Messers vorgebeugt sind.

Weiters hat sich als sehr vorteilhaft erwiesen, wenn bei noch einem weiteren Arbeitsschritt die dritten Schneidzahnrohlinge eines Messers in dem zur Bildung der Laufflächen der Schneidzähne vorgesehenen Bereich zur Bildung definierter Laufflächen und scharfer Schneidkanten geschliffen werden. Ein solches Schleifen der Laufflächen ist besonders preisgünstig. Die Laufflächen können aber auch geläppt werden.

Die Erfindung wird im folgenden anhand von einem in den Zeichnungen dargestellten Ausführungsbeispiel näher beschrieben, auf das die Erfindung aber nicht beschränkt sein soll. Die Figur 1 zeigt in Schrägansicht ein Rasiergerät gemäss einem Ausführungsbeispiel der Erfindung, das eine Kurzhaarschneideinrichtung und eine Langhaarschneideinrichtung aufweist. Die Fig.2 zeigt schematisch eine Langhaarschneideinrichtung, wie sie beim Gerät gemäss Fig.1 vorgesehen ist und die als Zahnschneideinrichtung mit einem hin- und hergehend antreibbaren Zahnmesser und mit einem gegenüber dem hin- und hergehend antreibbaren Zahnmesser stillstehenden Zahnmesser ausgebildet ist. Die Fig.3 zeigt in Draufsicht in einem gegenüber der natürlichen Grösse grösseren Massstab eine praktische Ausführungsvariante eines stillstehenden Zahnmessers einer Zahnschneideinrichtung gemäss Fig.2. Die Fig.4 zeigt in einem Schnitt längs der Linie IV-IV von Fig.3 das stillstehende Zahnmesser gemäss Fig.3. Die Fig.5 zeigt in einem gegenüber den Figuren 3 und 4 wesentlich grösseren Massstab in Schrägansicht einen einzelnen Schneidzahn des stillstehenden Zahnmessers gemäss den Figuren 3 und 4. In den Figuren 6 bis 13 sind entsprechend einem Schnitt gemäss der Linie XIII-XIII in Fig.3 die bei einem erfindungsgemässen Verfahren zum Herstellen eines Zahnmessers gemäss den Figuren 3 und 4 schrittweise aufeinanderfolgend erhaltenen Produkte und zum Teil die zum Herstellen dieser Produkte erforderlichen Werkzeuge einer Folgeschrittwerkzeugeinrichtung schematisch dargestellt.

Die Figur 1 zeigt ein Rasiergerät 1 zum Schneiden von Haaren. Das Rasiergerät 1 weist ein Gehäuse 2 auf, auf dem ein Scherkopf 3 sitzt. Der Scherkopf 3 umfasst einen Scherkopfrahmen 4, in dem eine Kurzhaarschneideinrichtung 5 zum Schneiden von Barthaaren vorgesehen ist. Die Kurzhaarschneideinrichtung 5 besteht im wesentlichen aus einer gewölbt gehaltenen Siebscherfolie 6 und einem in Fig.1 nicht sichtbaren, in die Wölbung der Siebscherfolie 6 federnd gedrückten Lamellenmesser. Weiters weist das Rasiergerät 1 als Langhaarschneideinrichtung zum Schneiden von langen Barthaaren und Kopfhaaren eine Zahnschneideinrichtung 7 auf. Die Zahnschneideinrichtung 7 ist im Bereich einer Seitenwand 8 des Gehäuses 2 in Längsrichtung des Rasiergerätes 1 hin und her verschiebbar gehalten, um zwischen einer in Fig.1 dargestellten Ruheposition und einer in Fig.1 nicht dargestellten, näher bei der Kurzhaarschneideinrichtung 5 liegenden Betriebsposition verschoben werden zu können. Zum Verschieben der Zahnschneideinrichtung 7 weist das Rasiergerät 1 eine Schiebetaste 9 auf.

Die Figur 2 zeigt auf schematische Weise die Zahnschneideinrichtung 7 des Rasiergerätes 1 gemäss Fig.1. Die Zahnschneideinrichtung 7 weist ein stillstehendes erstes Messer 10 auf, das als Zahnmesser mit einer Reihe von Schneidzähnen 11 ausgebildet ist und das an einem nicht dargestellten Träger für die gesamte Zahnschneideinrichtung 7 stillstehend festgehalten ist. Weiters weist die Zahnschneideinrichtung 7 ein hin- und hergehend antreibbares zweites Messer 12 auf, das ebenfalls als Zahnmesser mit einer Reihe von Schneidzähnen 13 ausgebildet ist und das parallel zu einer durch einen Pfeil 14 angedeuteten Antriebsrichtung hin-und hergehend antreibbar ist. Die Schneidzähne 11 des stillstehenden Zahnmessers 10 weisen Laufflächen 15 auf, und die Schneidzähne 13 des hin- und hergehend antreibbaren Zahnmessers 12 weisen Laufflächen 16 auf. Die beiden Messer 10 und 12 liegen zumindest mit einem Teil der Laufflächen 15 und 16 ihrer Schneidzähne 11 und 13 aneinander an. Dabei sind das stillstehende Zahnmesser 10 und das hin-und hergehend antreibbare Zahnmesser 12 parallel zu einer durch einen weiteren Pfeil 17 angedeuteten Andruckrichtung mit den Laufflächen 15 und 16 ihrer Schneidzähne 11 und 13 aneinander angedrückt gehalten. Das hin- und hergehend antreibbare Zahnmesser 12 ist hiebei von einem Messerträger 18 getragen, an dem eine Druckfeder 19 angreift, die sich an einem stationären Gegenlager 20 an dem Träger für die gesamte Zahnschneideinrichtung 7 abstützt. Die Zahnteilungen der beiden Reihen von Schneidzähnen 11 und 13 der Zahnmesser 10 und 12 sind unterschiedlich.

Zum Antreiben des hin- und hergehend antreibbaren Zahnmessers 12 ist ein hin- und hergehend antreibbarer Antriebsteil 21 vorgesehen, der beispielsweise durch einen schwenkbar gelagerten Antriebshebel gebildet ist. Zwischen dem Antriebsteil 21 und dem hin- und hergehend antreibbaren Zahnmesser 12 bzw. dem das Zahnmesser 12 tragenden Messerträger 18 ist eine Gelenkeinrichtung 22 vorgesehen, über die eine Antriebskraft von dem Antriebsteil 21 auf das hin- und hergehend antreibbare Zahnmesser 12, und zwar im wesentlichen in den Bereich der Angriffsstelle der Resultierenden der Reibkräfte zwischen den beiden Messern 10 und 12, übertragbar ist. Die Gelenkeinrichtung 22 weist zwei zur Andruckrichtung 17 gegensinnig geneigt verlaufende Stege 23 und 24 auf, die mit dem Antriebsteil 21 über je ein Gelenk 25 bzw. 26 und mit dem Messerträger 18 über ein je Gelenk 27 bzw. 28 verbunden sind.

Der Antriebsteil 21 und die Stege 23 und 24 und der Messerträger 18 sind einstückig aus Kunststoff ausgebildet, wobei die Gelenke 25, 26, 27 und 28 durch Filmscharniere gebildet sind. In den Figuren 3 und 4 ist eine praktische Ausführungsvariante eines stillstehenden Zahnmessers 10 dargestellt. Wie aus den Figuren 3 und 4 ersichtlich ist, ist dieses stillstehende Zahnmesser 10 sowohl im Bereich der Reihe der Schneidzähne 11, und zwar etwa im Zahnwurzelbereich 29, als auch in dem von der Reihe der Schneidzähne 11 abgewandten Bereich 3 gekröpft ausgebildet.

Bei dem stillstehenden Zahnmesser 10 gemäss den Figuren 3 und 4 einer Zahnschneideinrichtung 7 gemäss Fig.2 sind - wie dies in Fig.5 im Detail dargestellt ist - die Schneidzähne 11 an ihren freien Enden 31 ausser im Bereich ihrer Laufflächen 15 abgerundet ausgebildet. Zusätzlich sind nunmehr aber die Schneidzähne 11 auch noch über ihre gesamte Zahntiefe bis in den Zahnwurzelbereich 29 hinein ausser im Bereich ihrer Laufflächen 15 vollkommen abgerundet ausgebildet. Dies heisst mit anderen Worten ausgedrückt, dass die Schneidzähne 11 erstens entlang von Krümmungslinien abgerundet ausgebildet sind, die in parallel zu den Laufflächen 15 der Schneidzähne 11 verlaufenden Ebenen liegen, wie dies in Fig.5 mit dem Radius r1 angedeutet ist, und dass die Schneidzähne 11 zweitens entlang von Krümmungslinien abgerundet ausgebildet sind, die in senkrecht zu den Laufflächen 15 und zugleich parallel zu den Zahnrichtungen verlaufenden Ebenen liegen, wie dies in Fig.5 mit dem Radius r2 angedeutet ist, und dass die Schneidzähne 11 drittens entlang von Krümmungslinien abgerundet ausgebildet sind, die in senkrecht zu den Laufflächen 15 und zugleich quer zu den Zahnrichtungen verlaufenden Ebenen liegen, wie dies in Fig.5 mit dem Radius r3 angedeutet ist.

Obwohl dies in den Figuren 3, 4 und insbesondere 5 nur für die Schneidzähne 11 des stillstehenden Zahnmessers 10 dargestellt ist, ist aber aus Fig.2 ersichtlich, dass auch die Schneidzähne 13 des hin- und hergehend antreibbaren Zahnmessers 12 eine von ihren freien Enden über ihre gesamte Zahntiefe bis in den Zahnwurzelbereich hinein reichende vollkommen abgerundete Ausbildung aufweisen, dies selbstverständlich ausser im Bereich der Laufflächen 16 der Schneidzähne 13 des hin- und hergehend antreibbaren Messers 12.

In besonders vorteilhafter Weise sind die beiden Zahnmesser 10 und 12 der Zahnschneideinrichtung 7 durch Metallstanzteile gebildet und sind die Abrundungen der Schneidzähne 11 und 13 der beiden Zahnmesser 10 und 12 in einem Prägevorgang hergestellt worden.

Nachfolgend ist ein vorteilhaftes Verfahren zum Herstellen eines Zahnmessers für eine Zahnschneideinrichtung eines Gerätes zum Schneiden von Haaren, also beispielsweise zum Herstellen eines stillstehenden Zahnmessers 10 gemäß den Figuren 3 und 4 anhand der Figuren 6 bis 13 beschrieben.

In Fig.6 ist in einem Querschnitt ein ungehärtetes Stahlband 32 dargestellt, dessen Querrichtung in Fig.6 mit einem Pfeil 33 angedeutet ist. Das Stahlband 32 hat eine vorgegebene Banddicke D, die beispielsweise 1,0 mm beträgt. Ein solches ungehärtetes Stahlband 32 wird senkrecht zu seiner Querrichtung 33 schrittweise zu einer Folgeschrittwerkzeugeinrichtung transportiert und in dieser Folgeschrittwerkzeugeinrichtung unter gleichzeitiger Durchführung von schrittweise aufeinanderfolgenden Folgeschritten schrittweise weitertransportiert.

Bei einem in der Folgeschrittwerkzeugeinrichtung durchgeführten ersten Folgeschritt erfolgt - wie dies in Fig.7 schematisch angedeutet ist - in einer Prägeeinrichtung 34, die einen Werkzeugunterteil 35 und einen Werkzeugoberteil 36 aufweist, ein Vorprägen des Stahlbandes 32 zum Erzeugen von vorgeprägten ersten Schneidzahnrohlingen 37 eines Zahnmessers, wobei die vorgeprägten ersten Schneidzahnrohlinge 37 über eine beim Vorprägen geprägte Stahlbandbrücke 38 mit einer in Relation zur Banddicke D des Stahlbandes 32 geringeren Brückendicke d verbunden bleiben. Dieser Vorprägevorgang ist schematisch in Fig.7 dargestellt. Das bei dem Vorprägevorgang gemäss Fig.7 erhaltene Zwischenprodukt 39 ist in Fig.8 dargestellt. Wie aus den Figuren 7 und 8 entnehmbar ist, wird bei dem beschriebenen Verfahren beim Vorprägen bei dem ersten Folgeschritt eine Stahlbandbrücke 38 mit einer Brückendicke d geprägt, die etwa 30% der Banddicke D ist.

Nach dem Vorprägen gemäss den ersten Folgeschritt wird bei einem zweiten Folgeschritt mit einer Schneideinrichtung 40, die aus einer Schneidplatte 41 und aus einem Schneidstempel 42 besteht, in einem Schneidvorgang die die vorgeprägten Schneidzahnrohlinge 37 verbindende Stahlbandbrücke 38 weggeschnitten und werden hiebei zugleich aus den ersten Schneidzahnrohlingen 37 zweite Schneidzahnrohling 43 eines Messers herausgeschnitten, wie dies in Fig.9 schematisch dargestellt ist. Das bei dem zweiten Folgeschritt gemäss Fig.9 erhaltene Zwischenprodukt 44 ist in Fig.10 dargestellt.

Nach dem zweiten Folgeschritt in der Folgeschrittwerkzeugeinrichtung erfolgt bei einem dritten Folgeschritt in einer weiteren Prägeeinrichtung 45, die einen Werkzeugunterteil 46 und einen Werkzeugoberteil 47 aufweist, ein Fertigprägen der zweiten Schneidzahnrohlinge 43 zum Erzeugen von fertiggeprägten dritten Schneidzahnrohlingen 48 eines Messers. Bei diesem Fertigprägen gemäss dem dritten Folgeschritt in der Folgeschrittwerkzeugeinrichtung werden die dritten Schneidzahnrohlinge 48 von ihren freien Enden über ihre gesamte Zahntiefe bis in den Zahnwurzelbereich hinein ausser in dem zur Bildung der Laufflächen der Schneidzähne vorgesehenen Bereich 49 vollkommen abgerundet geprägt. Die ist auf einfache Weise durch eine dementsprechend abgerundete Ausbildung der Prägezonen in dem Werkzeugoberteil 47 der weiteren Prägeeinrichtung 45 erreicht. Das bei dem Fertigprägevorgang gemäss Fig.11 erhaltene Zwischenprodukt, also der erhaltene Messerrohling 50, ist in Fig.12 dargestellt.

Der in Fig.12 dargestellte Messerrohling 50, wird danach bei einem weiteren Arbeitsschritt samt seinen dritten Schneidzahnrohlingen 48 gehärtet, was mittels allgemein bekannter Technologien erfolgen kann.

Der gehärtete Messerrohling 50 wird danach einer nicht dargestellten Schleifvorrichtung zugeführt, in der bei einem weiteren Arbeitsschritt die dritten Schneidzahnrohlinge 48 eines Messers in dem zur Bildung der Laufflächen der Schneidzähne vorgesehenen Bereich zur Bildung definierter Laufflächen 15 und scharfer Schneidkanten 51 geschliffen werden. Nach diesem Schleifvorgang sind die Schneidzähne 11 des hergestellten Zahnmessers 10 erhalten, die eine Gesamthöhe H aufweisen, die etwas geringer ist als die ursprüngliche Banddicke D des Stahlbandes 32. Nach dem Schleifvorgang zum Schleifen der Laufflächen 15 ist das Verfahren zur Herstellung des Zahnmessers 10 im wesentlichen beendet. Anstelle eines Schleifvorganges kann zur Herstellung der definierten Laufflächen 15 auch ein Läppvorgang zur Anwendung kommen.

Bei einer Zahnschneideinrichtung mit vollkommen abgerundet ausgebildeten Schneidzähnen, wie dies anhand des vorstehend beschriebenen Ausführungsbeispieles erläutert ist, ist auf sehr einfache Weise erreicht, dass bei den Schneidzähnen - abgesehen von ihren scharfen Schneidkanten - überhaupt keine scharfen Kanten vorhanden sind, so dass beim Entlangbewegen einer Zahnschneideinrichtung mit Zahnmessern mit solchen vollkommen abgerundet ausgebildeten Schneidzähnen entlang der Haut ein Kratzen, Verletzen und Reizen der Haut nicht möglich ist. Auf diese Weise ist stets ein sanftes Schneidverhalten gewährleistet.

Ein Verfahren zum Herstellen von Zahnmessern mit vollkommen abgerundet ausgebildeten Schneidzähnen, wie dies vorstehend erläutert ist, bietet den wesentlichen Vorteil, dass die vollkommen abgerundete Ausbildung der Schneidzähne auf besonders einfache Weise durch ein Vorprägen und ein nach einem zwischenzeitlich durchgeführten Schneidvorgang erfolgendes Fertigprägen der Schneidzähne erfolgt. Durch einen Prägevorgang sind solche vollkommen abgerundet ausgebildete Schneidzähne auf besonders einfache Weise herstellbar. Weiters ist ein solcher Prägevorgang deshalb besonders vorteilhaft, weil mit einem solchen Prägevorgang in einem relativ grossen Winkelbereich liegende Schneidwinkel im Bereich der Schneidkanten der Schneidzähne realisierbar sind.

Die Erfindung ist nicht auf das vorstehend beschriebene Ausführungsbeispiel beschränkt. Entsprechend dem beschriebenen Ausführungsbeispiel ist das Gerät zum Schneiden von Haaren durch ein Rasiergerät mit einer Zahnschneideinrichtung gebildet. Die erfindungsgemässen Massnahmen sind auch bei anderen Geräten zum Schneiden von Haaren in vorteilhafter Weise anwendbar, beispielsweise bei sogenannten Haarschneidegeräten bzw. Bartschneidegeräten, die ein im wesentlichen längliches stabförmiges Gehäuse aufweisen, wobei zumindest im Kopfbereich des Gehäuses eine Zahnschneideinrichtung vorgesehen ist. Beispielsweise sind solche Geräte in der EP-A1-0 325 326 und der US-A-5 054 199 geoffenbart.

## Patentansprüche

1. Gerät (1) zum Schneiden von Haaren mit einer Zahnschneideinrichtung (7), die ein stillstehendes Messer (10) mit mindestens einer Reihe von Schneidzähnen (11) und ein hin- und hergehend antreibbares Messer (12) mit mindestens einer Reihe von Schneidzähnen (13) aufweist, wobei die Schneidzähne (13) Laufflächen (15, 16) aufweisen und die beiden Messer (10, 12) zumindest mit einem Teil der Laufflächen (15, 16) ihrer Schneidzähne (11, 13) aneinander anliegen und wobei die Schneidzähne (11, 13) von zumindest einem der beiden Messer (10, 12) an ihren freien Enden (31) ausser im Bereich ihrer Laufflächen (15, 16) abgerundet ausgebildet sind, dadurch gekennzeichnet, dass die Schneidzähne (11, 13) des mindestens einen Messers (10, 12), das an ihren freien Enden (31) ausser im Bereich ihrer Laufflächen (15, 16) abgerundet ausgebildete Schneidzähne aufweist, zusätzlich auch noch über ihre gesamte Zahntiefe bis in den Zahnwurzelbereich (29) hinein ausser im Bereich ihrer Laufflächen (15, 16) vollkommen abgerundet ausgebildet sind.

2. Gerät nach Anspruch 1, dadurch gekennzeichnet, dass die Schneidzähne (11, 13) beider Messer (10, 12) über ihre gesamte Zahntiefe bis in den Zahnwurzelbereich (29) hinein ausser im Bereich ihrer Laufflächen (15, 16) vollkommen abgerundet ausgebildet sind.

3. Gerät nach Anspruch 1 oder 2, dadurch gekennzeichnet, dass die beiden Messer (10, 12) durch Metallstanzteile gebildet sind und die Abrundungen der Schneidzähne (11, 13) in einem Prägevorgang hergestellt worden sind.

4. Verfahren zum Herstellen eines Messers für eine Zahnschneideinrichtung eines Gerätes nach einem der Ansprüche 1 bis 3, dadurch gekennzeichnet, dass ein ungehärtetes Stahlband (32) mit einer vorgegebenen Banddicke (D) schrittweise zu einer Folgeschrittwerkzeugeinrichtung transportiert wird und dass bei einem ersten Folgeschritt ein Vorprägen des Stahlbandes (32) zum Erzeugen von vorgeprägten ersten Schneidzahnrohlingen (37) eines Messers erfolgt, wobei die vorgeprägten ersten Schneidzahnrohlinge (37) über eine beim Vorprägen geprägte Stahlbandbrücke (8) mit einer in Relation zur Banddicke (D) geringeren Brückendicke (d) verbunden bleiben, und dass danach bei einem zweiten Folgeschritt in einem Schneidvorgang die die vorgeprägten ersten Schneidzahnrohlinge (37) verbindende Stahlbandbrücke (8) weggeschnitten wird und hiebei zugleich aus den ersten Schneidzahnrohlingen (37) zweite Schneidzahnrohlinge (43) eines Messers herausgeschnitten werden und dass danach bei einem dritten Folgeschritt ein Fertigprägen der zweiten Schneidzahnrohlinge (43) zum Erzeugen von fertiggeprägten dritten Schneidzahnrohlingen eines Messers erfolgt, wobei bei diesem Fertigprägen die dritten Schneidzahnrohlinge (48) von ihren freien Enden (31) über ihre gesamte Zahntiefe bis in den Zahnwurzelbereich (29) hinein ausser in dem zur Bildung der Laufflächen (15, 16) der Schneidzähne (11, 13) vorgesehenen Bereich vollkommen abgerundet geprägt werden.

5. Verfahren nach Anspruch 4, dadurch gekennzeichnet, dass beim Vorprägen bei dem ersten Folgeschritt eine Stahlbandbrücke mit einer Brückendicke (d), die höchstens 75% der Banddicke (D) ist, geprägt wird.

6. Verfahren nach Anspruch 5, dadurch gekennzeichnet, dass beim Vorprägen bei dem ersten Folgeschritt eine Stahlbandbrücke mit einer Brückendicke (d), die höchstens 30% der Banddicke (D) ist, geprägt wird.

7. Verfahren nach Anspruch 4, 5 oder 6, dadurch gekennzeichnet, dass nach dem dritten Folgeschritt in der Folgeschrittwerkzeugeinrichtung der hiebei erhaltene Messerrohling samt seinen dritten Schneidzahnrohlingen (48) bei einem weiteren Arbeitsschritt gehärtet wird.

8. Verfahren nach Anspruch 4, 5, 6 oder 7, dadurch gekennzeichnet, dass bei noch einem weiteren Arbeitsschritt die dritten Schneidzahnrohlinge (48) eines Messers in dem zur Bildung der Laufflächen (15, 16) der Schneidzähne (11, 13) vorgesehenen Bereich zur Bildung definierter Laufflächen (15, 16) und scharfer Schneidkanten geschliffen werden.

## Claims

1. An apparatus (1) for cutting hair, having a toothed cutting device (7) comprising a stationary cutter (10) with at least one row of cutter teeth (11) and a reciprocatingly drivable cutter (12) with at least one row of cutter teeth (13), the cutter teeth (13) having shearing faces (15, 16) and the two cutters (10, 12) being in engagement with one another by at least a part of the shearing faces (15, 16) of their cutter teeth (11, 13), and the cutter teeth (11, 13) of at least one of the two cutters (10, 12) being rounded at their distal ends (31) except for the area of their shearing faces (15, 16), characterized in that the cutter teeth (11, 13) of at least one cutter (10, 12) having cutter teeth which are rounded at their distal ends (31) except for the area of their shearing faces (15, 16) are in addition wholly rounded over their entire tooth depth into the proximal tooth areas (29) except for the area of their shearing faces (15, 16).

2. An apparatus as claimed in Claim 1, characterized in that the cutter teeth (11, 13) of both cutters (10, 12) are wholly rounded over their entire tooth depth into the proximal tooth areas (29) except for the area of their shearing faces (15, 16).

3. An apparatus as claimed in Claim 1 or 2, characterized in that both cutters (10, 12) are formed by punched metal parts and the cutter teeth (11, 13) are rounded in an embossing process.

4. A method of manufacturing a cutter for a toothed cutting device of an apparatus as claimed in any one of the Claims 1 to 3, characterized in that an unhardened steel strip (32) having a given strip thickness (D) is moved stepwise to a follow-on tool arrangement and in that in a first follow-on step the steel strip (32) is pre-embossed to form pre-embossed first cutter-tooth blanks (37) of a cutter, which pre-embossed first cutter-tooth blanks (37) remain connected to one another by steel-strip bridges (8) formed during pre-embossing and having a small bridge thickness (d) in relation to the strip thickness (D), and in that subsequently in a second follow-on step the strip-steel bridge (8) connecting the pre-embossed first cutter-tooth blanks (37) is cut away in a cutting operation and at the same time second cutter-tooth blanks (43) of a cutter are formed from the first cutter-tooth blanks (37), and in that subsequently in a third follow-on step the second cutter-tooth blanks (43) are post-embossed to produce post-embossed third cutter-tooth blanks of a cutter, during which post-embossing the third cutter-tooth blanks (48) are embossed so as to be wholly rounded over their entire tooth depth from their distal ends (31) into the proximal tooth areas (29) except for the areas intended for the formation of the shearing faces (15, 16) of the cutter teeth (11, 12).

5. A method as claimed in Claim 4, characterized in that a steel-strip bridge having a bridge thickness (d) equal to at the most 75 % of the strip thickness (D) is formed during pre-embossing in the first follow-on step.

6. A method as claimed in Claim 5, characterized in that a steel-strip bridge having a bridge thickness (d) equal to at the most 30 % of the strip thickness (D) is formed during pre-embossing in the first follow-on step.

7. A method as claimed in Claim 4, 5 or 6, characterized in that after the third follow-on step in the follow-on tool arrangement the resulting cutter blank including its third cutter-tooth blanks (48) is hardened in a further process step.

8. A method as claimed in Claim 4, 5, 6 or 7, characterized in that the third cutter-tooth blanks (48) of a cutter are ground to form well-defined shearing faces (15, 16) and sharp cutting edges in the area intended for the formation of the shearing faces (15, 16) of the cutter teeth (11, 13).

## Revendications

1. Appareil (1) pour la coupe de poils avec un dispositif de coupe denté (7) qui présente une lame fixe (10) dotée d'au moins une série de dents de coupe (11) et une lame (12) mobile en va-et-vient avec au moins une série de dents de coupe (13), les dents de coupe (13) présentant des surfaces de contact (15, 16) et les deux lames (10, 12) étant appliquées l'une contre l'autre du moins sur une partie des surfaces de contact (15, 16) de leurs dents de coupe (11, 13) et les dents de coupe (11, 13) étant de conception arrondie depuis au moins l'une des deux lames (10, 12) à leurs extrémités libres (31), hormis dans la région de leurs surfaces de contact (15, 16), caractérisé en ce que les dents de coupe (11, 13) d'au moins une lame (10, 12) qui présente des dents de coupe de conception arrondie à leurs extrémités libres hormis dans la région de leur surfaces de contact (15, 16) sont par ailleurs de conception complètement arrondie sur toute la profondeur des dents jusque dans la zone de la naissance des dents (29), hormis dans la région de leurs surfaces de contact (15, 16).

2. Appareil selon la revendication 1, caractérisé en ce que les dents de coupe (11, 13) des deux lames (10, 12) sont de conception tout à fait arrondie sur toute la profondeur de dents jusqu'à la zone de la naissance des dents (29), hormis dans la région de leurs surfaces de contact (15, 16).

3. Appareil selon l'une des revendications 1 ou 2, caractérisé en ce que les deux lames (10, 12) sont formées par des pièces découpées métalliques et les arrondis des dents de coupe (11, 13) ont été fabriqués au cours d'une procédure d'estampage.

4. Procédé de fabrication d'une lame pour un dispositif de coupe denté d'un appareil selon l'une des revendications 1 à 3, caractérisé en ce qu'une bande en acier (32) non trempée d'une épaisseur de bande (D) préalablement déterminée est transportée pas-à-pas vers une machine-outil séquentielle et que, lors d'une première étape, un estampage préalable de la bande en acier (32) est produit pour la production de premières ébauches (37) de dents de coupe préalablement estampées d'une lame, les premières ébauches (37) de dents de coupe préalablement estampées restant reliées par l'intermédiaire d'un pont (8) de bande en acier estampé lors de l'estampage préalable avec une épaisseur de pont (d) inférieure par rapport à l'épaisseur de la dent (D) et qu'ensuite, lors d'une deuxième étape, le pont (8) de la dent en acier reliant les premières ébauches (37) de dents de coupe préalablement estampées est découpé au cours d'une deuxième étape dans une procédure de coupe et qu'à cette occasion, les deuxièmes ébauches de dents de coupe (43) d'une lame sont séparées des premières ébauches de dents de coupe (37) et qu'ensuite, lors d'une troisième étape, un estampage définitif des deuxièmes ébauches (43) de dents de coupe est assuré en vue de la production de troisièmes ébauches de dents de coupe d'une lame estampée définitivement, les troisièmes ébauches de dents de coupe (48) étant estampées sous une forme définitivement arrondie lors de l'estampage définitif de ses extrémités libres (31) sur toute la profondeur de la dent jusque dans la zone de la naissance de la dent, hormis dans la zone prévue pour la formation des surfaces de contact (15, 16) des dents de coupe (11, 13).

5. Procédé selon la revendication 4, caractérisé en ce que, lors de l'estampage préalable durant la première étape, un pont de bande en acier d'une épaisseur de pont (d) qui s'élève à 75% maximum de l'épaisseur de la bande (D) est estampé.

6. Procédé selon la revendication 5, caractérisé en ce que, lors de l'estampage préalable dans la première étape, un pont de bande en acier d'une épaisseur de pont (d) qui s'élève à 30% maximum de l'épaisseur de la bande (D) est estampé.

7. Procédé selon l'une des revendications 4, 5 ou 6, caractérisé en ce qu'après la troisième étape dans la machine-outil séquentielle, l'ébauche de lame obtenue à cette occasion avec ses trois ébauches de dents de coupe (48) est trempée lors d'une nouvelle opération.

8. Procédé selon l'une des revendications 4, 5, 6 ou 7, caractérisé en ce que, lors d'une étape supplémentaire, les troisièmes ébauches des dents de coupe (48) d'une lame sont aiguisées dans la zone prévue pour la formation des surfaces de contact (15, 16) des dents de coupe (11, 13) en vue de la formation de surfaces de contact (15, 16) définies et de bords de coupe aiguisés.
